# EUROPÄISCHE PATENTANMELDUNG

(11) **EP 3 593 897 A1**
(43) Veröffentlichungstag der Anmeldung: **15.01.2020**
(21) Anmeldenummer: 18182364.2
(22) Anmeldetag: 09.07.2018
(51) Int. Cl.: B01F 3/08, B01F 3/10, B01F 5/10, B01F 5/02, B01F 5/00, B01F 15/00, C10M 177/00

(54) **VERFLÜSSIGUNGSKAMMER IN EINER ANORDNUNG ZUR EINMISCHUNG VON VISKOSITÄTSINDEX-VERBESSERERN IN GRUNDÖLE, SOWIE ANORDNUNG UND VERFAHREN ZUR EINMISCHUNG VON VISKOSITÄTSINDEX-VERBESSERERN IN GRUNDÖLE**

(71) Anmelder: Intervalve Research and Development GmbH, 16515 Oranienburg (DE)
(72) Erfinder: Seewald, Gerhard, 16515 Oranienburg (DE)
(74) Vertreter: Garrels, Sabine

(57) **Zusammenfassung**

Die Verflüssigungskammer dient der Einmischung von Viskositätsindex-Verbesserern (VIV) in geeignete Grundöle. Es werden außerdem eine Anordnung und ein Verfahren mit der Verflüssigungskammer beansprucht.

Es ist daher vorgeschlagen die Nachteile des Standes der Technik zu beseitigen und eine verbesserte Verflüssigungskammer zur Aufschmelzung von Viskositätsindex-Verbesserern in Grundöle bereitzustellen. Eine Verbesserung der Verflüssigungskammer soll durch kürzere Aufschmelzzeiten und einer damit einhergehenden verringerten Energiedichte erfolgen. Die Verflüssigungskammer ist bevorzugt in einer Anordnung zur Durchführung des Verfahrens zur Einmischung von Viskositätsindex-Verbesserern in Grundöle angeordnet. Es ist daher auch vorgeschlagen, eine Anordnung und ein Verfahren zur Aufschmelzung von Viskositätsindex-Verbesserern in Grundöle zu verbessern, wobei die Viskositätsindex-Verbesserer insbesondere als hochpastöse Polymerballen vorliegen. Dies ermöglicht es, die Mischungsvorgänge so durchzuführen, dass eine weitere Verarbeitung der Gemische sich sofort anschließen kann.

Die Verflüssigungskammer aufweist Anschlüsse zur Einbringung von Grundöl und/oder zur Einbringung eines Konzentrats aus Grundöl und Viskositätsindex-Verbesserern (m1) und Anschlüsse zur Abgabe eines Konzentrats aus Grundöl und Viskositätsindex-Verbesserern (m1) und/oder einer Zielmischung (m2), mindestens eine Flüssigkeitsmischdüse (1-1) und einen Führungskorb (1-2), wobei die mindestens eine Flüssigkeitsmischdüse (1-1) dafür ausgebildet ist, eine koaxiale Strömung in der Verflüssigungskammer (1) zu erzeugen und wobei der Führungskorb (1-2) dafür ausgebildet ist mittels zumindest einem Element zur Strömungsleitung (1-3), welches am Führungskorb (1-2) angeordnet ist, die koaxiale Strömung in eine nach innen zur Verflüssigungskammer (1) gerichtete turbulente Strömung umzuwandeln.

## Beschreibung

Die Erfindung betrifft ein Verfahren und eine Anordnung zur Einmischung von Viskositätsindex-Verbesserern in Grundöle. Die Erfindung betrifft außerdem und insbesondere eine Verflüssigungskammer in einer Anordnung zur Einmischung von Viskositätsindex-Verbesserern in Grundöle.

Sogenannte Viskositätsindex-Verbesserer (VIV) aus hochmolekularen Polymeren liegen in der Regel als Granulat, hochpastöse Polymerballen (mit wenigen Masseprozenten eines Grundöls gemischt) oder als hochviskoses, aber fließfähiges Fluid (mit höherem Masseprozentanteil eines Grundöls gemischt) vor. Als typische VI-Verbesserer gelten beispielsweise Polyisobutylene, Polymethacrylate (PMA) und Olefincopolymere (OCP), insbesondere olefine Ethylen-Propylen-Copolymere.

Zielstellung der Einmischung von VIV in Grundöle ist es, den Viskositätsabfall in Mischungen bei Temperaturerhöhung zu verringern. Dies gelingt, indem die Makromoleküle bei niedrigen Temperaturen als Knäuel vorliegen, die sich bei höheren Temperaturen mehr und mehr entfalten. Zwischenmolekulare Wechselwirkungen in der Umgebung der langgestreckten Makromoleküle halten dort die viskosen Eigenschaften aufrecht. Die entstandenen Schmierstoffgemische lassen sich so über weite Temperaturbereiche einsetzen (Mehrbereichsöle) und gewährleisten auch bei höheren Temperaturen die nötige Schmierfilmdicke.

Im Allgemeinen werden, entsprechend der Zielmischung, geeignete Mengen von VIV und Grundöl (z.B. 10 wt% VIV und 90 wt% Grundöl, wobei der VIV ggf. zerkleinert wird) in einen hinreichend großen Behälter mit eingebautem Rührwerk zusammengegeben, hinreichend erwärmt und unter Umgebungsdruck und unter Anwesenheit von Sauerstoff hinreichend lange durchmischt. In Abhängigkeit von den jeweiligen Mischungspartnern können Temperaturen oberhalb von 130 °C erforderlich werden. In der Literatur wird dem Wert der Prozesstemperatur nur wenig Spielraum gelassen, da bei zu geringen Temperaturen keine vollständig homogene Mischung entsteht, oder bei zu hohen Temperaturen der Grundölanteil geschädigt wird. Es ist hilfreich, die hochviskosen Komponenten noch vor dem Einleiten in das Mischgefäß auf eine geeignete Temperatur zu erhitzen, um ihre Fließfähigkeit zu erhöhen. Entsprechend der abgesenkten Viskosität verbessert sich eine mechanische Durchmischung mittels Rührwerke. Die Temperaturen während des Mischvorgangs sollten so gewählt werden, dass eine wesentliche thermische Zersetzung oder unerwünschte chemische Reaktionen vermieden werden.

DE 2932459 C2 stellt ein Verfahren und eine Vorrichtung zur Einmischung von VIV als Granulat bzw. als Pulver in Grundöl vor. Hier wird, gegenüber der herkömmlichen Weise, in einem als Eingabeschleuse ausgebildeten Dosiertrichter, dessen Wandung ständig mit Grundöl überspült wird, das VIV-Granulat bzw. VIV-Pulver abgewogen hineingegeben und die sich ausbildende VIV-Grundöl-Mischung in einem Umlauf einer Kolloidmühle wiederkehrend zugeführt. Durch den zyklischen Mahlvorgang wird der VIV-Anteil im Grundöl besser vorgelöst und die Zeit für den Mischprozess, der sich in einem weiteren Rührwerksbehälter anschließt, deutlich reduziert. Dieses Verfahren ist jedoch für hochpastöse Viskositätsindex-Verbesserer in Ballenform ungeeignet.

CN 205127860 U offenbart einen Verarbeitungsprozess von Grundölen mit einem, vorab durch eine Grundöleinmischung, bereits verflüssigten VIV. Zunächst wird ein Teilstrom des Grundöls und der verflüssigte und deshalb ebenfalls pumpfähige VIV in einen ersten Kessel separat eingeleitet und mit einem Rührwerk vermischt. Das so mit VIV angereicherte Vorgemisch wird danach über eine Mischerstrecke in einen zweiten Kessel mit einem weiteren Teilstrom von Grundöl zusammengeführt, mit einem weiteren Rührwerk vermischt und so auf das Endgemisch verdünnt. Bei dem hier dargestellten Blending-Prozess kommt ein Schutzgas bei Überdruck zum Einsatz. Die einzelnen Komponenten, das Vor- und das Endgemisch haben hinreichend niedrige Viskosität, sodass der Mischprozess bei moderaten Temperaturen abläuft. Die Umdrehungszahlen der Rührwerksmotoren sind hinreichend niedrig, sodass keine Alterungsprozesse hinsichtlich Temperatur oder Scherung auftreten. Dieses Verfahren versagt allerdings bei noch nicht verflüssigten, hochpastösen VIV in Ballenform.

Im Anschluss an die Beimischung eines bereits verflüssigten VIV in Grundöl werden in der Regel weitere Zusätze (Additive, wie etwa Korrosionsinhibitoren, Reibungsminderer, Antioxidantien, etc.) in das Gemisch hinzugegeben, um die Schmiermitteleigenschaften deutlich zu verbessern. In EP 519760 B1 werden beispielhaft solche Öl-Zusätze und Schmiermittel mit verbesserten Eigenschaften offenbart. Bei der Herstellung der Schmiermittelzusammensetzungen werden die Öl-Zusätze in einem geeigneten Behälter unter Verwendung einer trockenen inerten Atmosphäre, unter Rühren und bei leicht erhöhten Temperaturen (bei etwa 40 °C - 60 °C und vorzugsweise nicht höher als etwa 40 °C) in das Basisöl eingebracht. Auf diese Weise lösen sich die Öl-Zusätze leichter im Öl auf und das Schmiermittel wird homogener.

In US 20080085847 A1 wird über die VIV-Verflüssigung hochpastöser Polymerballen und Granulate berichtet, dass herkömmlicherweise häufig ein Schredder oder ein Rührwerk mit hoher Umdrehungszahl und damit hoher Scherwirkung für Flüssigkeiten zum Einsatz kommt, um den Mischungsprozess zwischen VIV und Grundöl durch schnelle Vergrößerung der Phasengrenzfläche zu verkürzen. Weiterhin soll bei Temperaturen oberhalb von 100 °C eine Schutzgasatmosphäre (Stickstoff oder Kohlendioxid) verwendet werden.

Kritikpunkte an den herkömmlichen Rührwerks- und Schredderverfahren für das Einmischen von VIV als Granulate oder hochpastöse Polymerballen in Grundöle:
1) Durch Temperaturen oberhalb von 130 °C, bei hinreichend langer Prozessdauer und unter Anwesenheit von Sauerstoff und Luftfeuchtigkeit, wird das Grundöl irreparabel geschädigt. Oxydation und Hydrolyse verringern die Polymerkettenlänge und verändern somit die Viskositätseigenschaften negativ. Die ausgebildete Schmierfilmdicke bei bestimmten Temperaturen und bestimmter Scherung ist deutlich verringert oder kann im ungünstigsten Fall nicht mehr aufrechterhalten werden.
2) Zu große Scherraten, etwa durch Schreddern, bewirken eine Polymerdegradation, die ebenso die Schmierstoffeigenschaften negativ beeinträchtigen.
3) Energieverschwendung im Prozess und nachweisliche Alterungsprozesse im Grundöl bei der notwendig hohen Energiezufuhr unter atmosphärischen Bedingungen.

Mischanlagen mit Rührwerksbehältern von 5 m³ bis 10 m³ Volumen, werden mit Wandstärken von 30 mm betrieben, um die mechanischen Belastungen beim VIV-Schreddern und Mischen abzusichern. Die benötigte Wärmeenergie, um solche herkömmlichen Anlagen bei 130 °C zu temperieren, sowie das anschließende Herausbringen der überschüssigen Wärme aus dem System (Ölgemisch und Behälter) stellen sich als doppelt ineffizient dar. Um z.B. idealerweise eine Stahlhohlkugel als inerten Behälter von 10 m³ Volumen mit 30 mm Wandstärke von 10 °C auf 130 °C zu erwärmen, sind ca. 92 kWh nötig. Um 8000 I Grundöl ebenso zu erwärmen, benötigt man ca. 500 kWh. Das Gemisch wird üblicherweise bei 90 °C weiterverarbeitet, d.h. eine Wärmenergie von ca. 197 kWh muss aus dem System Behälter und Ölgemisch abgeleitet werden.

Ausgehend von diesen Nachteilen wurde ein Verfahren zur Einmischung von Viskositätsindex-Verbesserern (VIV) in Grundöle entwickelt, wobei die Viskositätsindex-Verbesserern als hochpastöse Polymerballen vorliegen.

Dies ermöglicht es, die Mischungsvorgänge so durchzuführen, dass sich eine weitere Verarbeitung der Gemische sofort anschließen kann. Es ist wurde ferne eine Anordnung zur Durchführung des Verfahrens entwickelt.

Das Verfahren ermöglicht in einer Verflüssigungskammer das Mischen eines Ansatzes von mindestens 70 wt% Viskositätsindex-Verbesserer und höchstens 30 wt% Grundöl durch das Einbringen von Wärme unter Schutzgas bei Überdruck und durch einen strömungstechnischen Umlauf der flüssigen Bestandteile in einem Nebenkreislauf. Danach erfolgt die Einmischung des entstandenen gelösten Konzentrats in einen Hauptstrom von Grundöl von geeigneter Masse entsprechend einer Zielmischung. Bei einer Verflüssigung von hochpastösen Viskositätsindex-Verbesserern treten normalerweise ungleich größere Schwierigkeiten auf, da die Viskosität hochpastöser VIV um mehrere Größenordnungen höher ausfällt als bei bereits mit Grundöl verflüssigten VIV. Es wurde ein schonender Lösungsmechanismus entwickelt, bei dem nur die unbedingt notwendige Wärme in VIV und Grundöl eingebracht wird, und bei dem das Schutzgas mit Überdruck ein Ausgasen wichtiger Bestandteile, wie etwa von Ethylen und Propylen aus den olefinen Copolymeren, verhindert. Im Falle der OCP sorgen gerade gebundenes Ethylen- und Propylen für eine erhöhte Mischbarkeit mit Grundölen. Aufgrund der Verwendung von Schutzgasen bei Überdruck, insbesondere von Stickstoff, kommt es zur Herabsenkung der Löslichkeitstemperatur für die Mischung von Viskositätsindex-Verbesserern mit Grundölen. Damit können auch die Ausgangstemperaturen der Mischungspartner herabgesetzt und ca. 50 % bis 60 % der elektrischen Energie zur thermischen Konditionierung der Stoffe eingespart werden. Unter den Bedingungen von Schutzgas bei Überdruck und geringerer Temperatur werden die sonst beobachteten Ausgasungen von Ethylen und Propylen, die Bestandteile von VIV auf Basis olefiner Copolymere sind, vermieden, und so die Mischbarkeit mit Grundöl aufrechterhalten.

Neben den verbesserten Löslichkeitseigenschaften der VIV-Makromoleküle werden durch die Verwendung von Schutzgasen, auch bei der Konditionierung des Grundöls, Alterungsprozesse, wie Oxydation und Hydrolyse bei den Mischungspartnern vermieden.

Nachteilig an dem beschriebenen Verfahren sind die immer noch sehr langen Aufschmelzzeiten der eingesetzten VIV und die damit verbundene erhöhte Energiedichte.

### Darstellung der Erfindung

Es ist daher Aufgabe der Erfindung die Nachteile des Standes der Technik zu beseitigen und eine verbesserte Verflüssigungskammer zur Aufschmelzung von Viskositätsindex-Verbesserern in Grundöle bereitzustellen. Eine Verbesserung der Verflüssigungskammer soll durch kürzere Aufschmelzzeiten und einer damit einhergehenden verringerten Energiedichte erfolgen. Die Verflüssigungskammer ist bevorzugt in einer Anordnung zur Durchführung des Verfahrens zur Einmischung von Viskositätsindex-Verbesserern in Grundöle angeordnet. Aufgabe der Erfindung ist es daher auch, eine Anordnung und ein Verfahren zur Aufschmelzung von Viskositätsindex-Verbesserern in Grundöle zu verbessern, wobei die Viskositätsindex-Verbesserer insbesondere als hochpastöse Polymerballen vorliegen. Dies ermöglicht es, die Mischungsvorgänge so durchzuführen, dass eine weitere Verarbeitung der Gemische sich sofort anschließen kann

Die Lösung dieser Aufgabe erfolgt durch die in den Ansprüchen aufgeführten Merkmale.

Die Aufgabe wird gelöst mittels einer Verflüssigungskammer, welche bevorzugt in einer Anordnung zur Einmischung von Viskositätsindex-Verbesserern in Grundöle angeordnet ist. Die erfindungsgemäße Verflüssigungskammer weist folgende Merkmale auf:

Anschlüsse zur Einbringung von Grundöl und/oder zur Einbringung eines Konzentrats aus Grundöl und Viskositätsindex-Verbesserern und Anschlüsse zur Abgabe eines Konzentrats aus Grundöl und Viskositätsindex-Verbesserern und/oder einer Zielmischung, mindestens eine Flüssigkeitsmischdüse und einen Führungskorb, wobei die mindestens eine Flüssigkeitsmischdüse dafür ausgebildet sind, eine koaxiale Strömung in der Verflüssigungskammer zu erzeugen und wobei der Führungskorb dafür ausgebildet ist mittels zumindest einem Element zur Strömungsleitung, welches am Führungskorb angeordnet ist, die koaxiale Strömung in eine nach innen zur Verflüssigungskammer gerichtete turbulente Strömung umzuwandeln.

Ferner weist die Verflüssigungskammer für eine Verwendung in einer Anordnung zur Einmischung von Viskositätsindex-Verbesserern in Grundöle weitere Anschlüsse auf. Bevorzugt sind diese Anschlüsse ein Anschluss zu einer ersten Absaugvorrichtung und/oder ein Anschluss zu einer ersten Schutzgaszufuhr.

Gemäß verschiedenen Ausführungsbeispielen weist die Verflüssigungskammer ferner Heizelemente zur Erwärmung der Viskositätsindex-Verbesserer auf.

Besonders bevorzugt ist das zumindest ein Element zur Strömungsleitung, welches am Führungskorb angeordnet ist ein Strömungsleitblech und/oder zumindest eine Öffnung im Führungskorb. Die Verwendung mehrerer Elemente zur Strömungsleitung ist denkbar. Bevorzugt ist eine gleichmäßige Verteilung der Elemente zur Strömungsleitung am Führungskorb denkbar. Die Elemente zur Strömungsleitung leiten die viskosen Flüssigkeiten um, bevorzugt in die Mitte der Verflüssigungskammer. Hierfür weist der Führungskorb bevorzugt eine Kombination von Strömungsleitblechen und Öffnungen im Führungskorb auf, so dass die viskosen Flüssigkeiten durch den Führungskorb hindurch ins Innere der Verflüssigungskammer gelangen.

Bevorzugt sind die Flüssigkeitsmischdüsen auch dafür ausgebildet viskose Flüssigkeiten, wie das Grundöl oder Grundöl mit bereits verflüssigten VIV, in die Verflüssigungskammer einzuspritzen.

Die erfindungsgemäße Anordnung zur Einmischung von Viskositätsindex-Verbesserern in Grundöle weist einen Hauptkreislauf mit einem Kessel zur Aufnahme eines Grundöls auf, wobei der Hauptkreislauf dafür ausgebildet ist, das Grundöl mittels Einbringen von Wärme unter Schutzgas bei Überdruck zu konditionieren. Ferner weist die Anordnung einen Nebenkreislauf mit der erfindungsgemäßen Verflüssigungskammer auf, wobei der Nebenkreislauf dafür ausgebildet ist Viskositätsindex-Verbesserer zu verflüssigen und ein Konzentrat aus Viskositätsindex-Verbesserern und Grundöl mittels Einbringen von Wärme unter Schutzgas bei Überdruck und mittels eines strömungstechnischen Umlaufs des Grundöls in dem Nebenkreislauf zu konditionieren. Gemäß verschiedener Ausführungsformen sind Hauptkreislauf und Nebenkreislauf derart miteinander verbunden sind, dass das konditionierte Konzentrat in den Hauptkreislauf zurückgeführt wird. Erfindungsgemäß weist die Verflüssigungskammer Flüssigkeitsmischdüsen und einen Führungskorb auf. Die Flüssigkeitsmischdüsen sind dafür ausgebildet eine koaxiale Strömung in der Verflüssigungskammer zu erzeugen. Bevorzugt sind die Flüssigkeitsmischdüsen auch dafür ausgebildet viskose Flüssigkeiten, wie das Grundöl, in die Verflüssigungskammer einzuspritzen. Der Führungskorb ist dafür ausgebildet mittels Strömungsleitblechen, welche am Führungskorb angeordnet sind, die koaxiale Strömung in eine nach innen zur Verflüssigungskammer gerichtete turbulente Strömung umzuwandeln.

Das erfindungsgemäße Verfahren ermöglicht in einer Verflüssigungskammer das Mischen eines Ansatzes von mindestens 70 wt% Viskositätsindex-Verbesserer und höchstens 30 wt% Grundöl durch das Einbringen von Wärme unter Schutzgas bei Überdruck und durch einen strömungstechnischen Umlauf der flüssigen Bestandteile in einem Nebenkreislauf. Danach erfolgt die Einmischung des entstandenen gelösten Konzentrats in einen Hauptstrom von Grundöl von geeigneter Masse entsprechend einer Zielmischung. Bei einer Verflüssigung von hochpastösen Viskositätsindex-Verbesserern treten normalerweise ungleich größere Schwierigkeiten auf, da die Viskosität hochpastöser VIV um mehrere Größenordnungen höher ausfällt als bei bereits mit Grundöl verflüssigten VIV. Es geht bei der Erfindung um einen schonenden Lösungsmechanismus, bei dem nur die unbedingt notwendige Wärme in VIV und Grundöl eingebracht wird, und bei dem das Schutzgas mit Überdruck ein Ausgasen wichtiger Bestandteile, wie etwa von Ethylen und Propylen aus den olefinen Copolymeren, verhindert. Im Falle der OCP sorgen gerade gebundenes Ethylen- und Propylen für eine erhöhte Mischbarkeit mit Grundölen.

Das erfindungsgemäße Verfahren erfolgt nach den Schritten:
a) Befüllen eines Kessels mit Grundöl (dies erfolgt unter atmosphärischen Bedingungen und Labortemperatur) danach Schutzgasspülen eines Gasraums des Kessels durch abwechselndes Erzeugen eines Grobvakuums mittels einer Absaugvorrichtung und Auffüllen des Gasraums mit Schutzgas mittels einer Schutzgaszufuhr;
b) Befüllen einer von einem Hauptkreislauf abgesperrten Verflüssigungskammer mit einer definierten Masse eines Viskositätsindex-Verbesserers, beispielsweise in Form eines Polymerballens, und einer definierten Masse an Grundöl entsprechend der Zusammensetzung eines angestrebten Konzentrats unter atmosphärischen Bedingungen und Labortemperatur;
c) mehrfaches Schutzgasspülen aus einem Gasraum der Verflüssigungskammer durch abwechselndes Erzeugen eines Grobvakuums mittels einer Absaugvorrichtung und Auffüllen des Gasraums mit Schutzgas mittels einer Schutzgaszufuhr;
d) anschließendes Befüllen des Gasraums der Verflüssigungskammer mit Schutzgas bis zu einem definierten Überdruck;
e) Verflüssigen des Viskositätsindex-Verbesserers in der Verflüssigungskammer und gleichzeitiges Überspülen mit dem in die Verflüssigungskammer eingebrachten Grundöl in einem ständigen Umlauf des Grundöls über einen Nebenkreislauf bei einer Temperatur oberhalb einer Löslichkeitstemperatur bis das angestrebte Konzentrat erreicht ist;
f) Einmischung des Konzentrats in das Grundöl aus dem Kessel über den Hauptkreislauf bis eine Zielmischung erreicht ist,
g) Rückführung der Anordnung auf Normaldruck ohne Sauerstoffzufuhr und Entgasung der Zielmischung im Kessel durch Applizierung eines geeigneten Grobvakuums,
dadurch gekennzeichnet, dass in der Verflüssigungskammer mittels Flüssigkeitsmischdüsen und mittels eines Führungskorbes mit Strömungsleitblechen, welche am Führungskorb angeordnet sind, eine koaxial turbulente Strömung erzeugt wird. Hierbei wird mittels der Flüssigkeitsmischdüsen die koaxiale Strömung ausgebildet. Bevorzugt sind die Flüssigkeitsmischdüsen auch dafür ausgebildet viskose Flüssigkeiten, wie das Grundöl, in die Verflüssigungskammer einzuspritzen. Mittels des Führungskorbes, an welchem Elemente zur Strömungsleitung, wie beispielsweise Strömungsleitbleche und/oder Öffnungen im Führungskorb, wird die koaxiale Strömung in eine nach innen zur Verflüssigungskammer gerichtete turbulente Strömung umgewandelt. Hierbei ist die Verwendung von mehreren Elementen zur Strömungsleitung denkbar, aber auch eine Verwendung nur eines Elementes zur Strömungsleitung ist denkbar.

Das gelöste Konzentrat besteht aus mindestens 70 wt% Viskositätsindex-Verbesserer und höchstens 30 wt% Grundöl.

Wesentlich ist eine Kombination einer scherungsarmen Verflüssigung mittels kontrollierter, regelbarer Erwärmung der Stoffe und eines geeigneten Schutzgases, wie beispielsweise Stickstoff oder Butan oder Kohlendioxid. Die Temperatur wird zwischen 90 °C und 100 °C gewählt und der definierte Überdruck in der Verflüssigungskammer wird zwischen 100 mbar und 50 bar geeignet gewählt, um Ausgasungen während des Einmischens von Viskositätsindex-Verbesserer in das Grundöl zu verhindern. Für weitere Ausführungen wird der Überdruck bevorzugt kleiner 24 bar gewählt, noch mehr bevorzugt beträgt der Überdruck kleiner 10 bar. Durch den definierten Überdruck werden Ausgasungen während des Einmischens von Viskositätsindex-Verbesserer in Grundöl verhindert und die Löslichkeitszeit minimiert. Der Überdruck im Kessel ist in diesem Ausführungsbeispiel kleiner gleich dem halben Überdruck in der Verflüssigungskammer.

Die erfindungsgemäße Anordnung zur Durchführung des Verfahrens zur Einmischung von Viskositätsindex-Verbesserern in Grundöle zur Herstellung einer Zielmischung besteht aus einem Kessel für ein Grundöl und einer Verflüssigungskammer für einen Viskositätsindex-Verbesserer. Dazu sind ein Hauptkreislauf und ein Nebenkreislauf für eine separate Konditionierung von Mischungspartnern der Zielmischung angeordnet. Der Hauptkreislauf ist für eine Befüllung und Konditionierung des Grundöls und der Nebenkreislauf für eine Verflüssigung und Konditionierung eines Konzentrats aus Viskositätsindex-Verbesserer und Grundöl angeordnet.

Für ein Ausführungsbeispiel verbindet der Hauptkreislauf über eine Haupt-Leitung den Kessel, mindestens eine Pumpe, mindestens eine Heizung und mehrere statische Mischer in Reihe miteinander. Die Verflüssigungskammer ist über eine Stich-Leitung mit dem Hauptkreislauf und über eine Neben-Leitung mit dem Nebenkreislauf, welcher über eine Pumpe zurück in die Verflüssigungskammer führt, verbunden. Eine erste Absaugvorrichtung ist mit der Verflüssigungskammer und eine zweite Absaugvorrichtung mit dem Kessel verbunden, wobei die Absaugvorrichtungen über eine gemeinsame Vakuumpumpe betrieben werden. Eine erste Schutzgaszufuhr ist mit der Verflüssigungskammer und eine zweite Schutzgaszufuhr mit dem Kessel verbunden, wobei die Schutzgaszuführungen mit einem gemeinsamen Schutzgasdruckbehälter verbunden sind.

Die erste Absaugvorrichtung der Verflüssigungskammer ist durch die Vakuumpumpe, eine Absaugleitung, einen Dreiwegehahn und eine Verbindung zur Verflüssigungskammer definiert und die zweite Absaugvorrichtung des Kessels ist durch die Vakuumpumpe, eine weitere Absaugleitung, einen Dreiwegehahn und eine Verbindung zum Kessel definiert.

Die erste Schutzgaszufuhr der Verflüssigungskammer erfolgt über den Schutzgasdruckbehälter, mehrere Leitungsabschnitte einer Schutzgasleitung, ein Dosierventil, einen Dreiwegehahn und einer Verbindung zur Verflüssigungskammer und die zweite Schutzgaszufuhr des Kessels erfolgt über den Schutzgasdruckbehälter, mehrere Leitungsabschnitte einer Schutzgasleitung, ein Dosierventil, einen Dreiwegehahn und eine Verbindung zum Kessel.

Die Pumpen der Anordnung sind in diesem Ausführungsbeispiel scherungsarme Drehkolbenpumpen; andere mögliche Pumpen sind allerdings nicht ausgeschlossen. Die Heizung ist in diesem Ausführungsbeispiel ein Einschraubheizkörper, wobei auch andere Heizungen vorstellbar sind.

Für ein Ausführungsbeispiel endet die Haupt-Leitung im Kessel in einem Tauchstutzen mit frei drehbarem Endstück. Für ein weiteres Ausführungsbeispiel endet die Haupt-Leitung im Kessel in einer Mischdüse.

Die Stich-Leitung unterhalb der Verflüssigungskammer mündet in die Haupt-Leitung und in eine Venturidüse, die nahe der Verbindungsstelle zur Haupt-Leitung in der Stich-Leitung angeordnet ist.

In der Verflüssigungskammer ist ein Schmelzrost angeordnet, wobei die Neben-Leitung oberhalb desselben in die Verflüssigungskammer mündet.

Die Haupt-Leitung, die Neben-Leitung, die Stich-Leitung und der Kessel sind wärmeisoliert.

Aufgrund der Verwendung von Schutzgasen bei Überdruck, insbesondere von Stickstoff, kommt es zur Herabsenkung der Löslichkeitstemperatur für die Mischung von Viskositätsindex-Verbesserern mit Grundölen. Damit können auch die Ausgangstemperaturen der Mischungspartner herabgesetzt und ca. 50 % bis 60 % der elektrischen Energie zur thermischen Konditionierung der Stoffe eingespart werden. Unter den Bedingungen von Schutzgas bei Überdruck und geringerer Temperatur werden die sonst beobachteten Ausgasungen von Ethylen und Propylen, die Bestandteile von VIV auf Basis olefiner Copolymere sind, vermieden, und so die Mischbarkeit mit Grundöl aufrechterhalten.

Neben den verbesserten Löslichkeitseigenschaften der VIV-Makromoleküle werden durch die Verwendung von Schutzgasen, auch bei der Konditionierung des Grundöls, Alterungsprozesse, wie Oxydation und Hydrolyse bei den Mischungspartnern vermieden.

Die Verwendung von Flüssigkeitsmischdüsen und dem Führungskorb mit Elementen zur Strömungsleitung bewirkt, neben dem Einbringen von Wärme unter Schutzgas bei Überdruck und einem strömungstechnischen Umlauf der flüssigen Bestandteile in einem Nebenkreislauf, eine verbesserte permanente Umspülung der VIV und führt somit zu einer Verkürzung der Aufschmelzzeiten der VIV. Die eingebrachte Energiedichte verringert sich somit weiter in Abhängigkeit der coaxial turbulenten Strömung innerhalb der Verflüssigungskammer.

### Ausführung der Erfindung

Die Erfindung wird anhand eines Ausführungsbeispiels näher erläutert. Hierzu zeigen
- Figur 1: Löslichkeitstemperatur *ϑ_{L}* eines hochpastösen Viskositätsindex-Verbesserers auf Basis olefiner Copolymere in einem Grundöl in Abhängigkeit des Viskositätsindex-Verbesserer-Anteils der Mischung,
- Figur 2: Schematische Darstellung einer Anordnung zur Einmischung von Viskositätsindex-Verbesserern in Grundöle mit einer Verflüssigungskammer
- Figur 3: Schematische Darstellung Anordnung zur Einmischung von Viskositätsindex-Verbesserern in Grundöle mit einer Verflüssigungskammer in einer weiteren Ausführungsform.
- Figur 4: Vertikales Schnittbild der erfindungsgemäßen Verflüssigungskammer
- Figur 5: Horizontales Schnittbild der erfindungsgemäßen Verflüssigungskammer

Figur 1 zeigt ein Diagramm, in dem die Abhängigkeit der Löslichkeitstemperatur *ϑ_{L}* einer Mischung au*s x* wt% eines Viskositätsindex-Verbesserers auf Olefincopolymere-Basis (OCP-Basis) und 100 wt%-*x* wt% eines Grundöls bei variierendem VIV-Anteil unter atmosphärischen Bedingungen im Wärmeschrank (Verlauf mit Kreisen und Strichpunktlinienzug) und unter _{N2}-Atmosphäre und bei Überdruck (bei ca. 5 bar mit Stern, bei ca. 9 bar mit Diamant gekennzeichnet) dargestellt wird. Beim Überschreiten der Löslichkeitstemperatur *ϑ_{L}* unter beschriebenen Duck- und Schutzgasbedingungen liegt eine homogene Mischung vor.

Es wurden Untersuchungen im Labor zu Wärmeschrankversuchen durchgeführt, in denen Mischungen zwischen Viskositätsindex-Verbesserern (VIV) auf OCP-Basis und Grundöl mit 4 wt% VIV-Anteil bis 70 wt% VIV-Anteil unter Normaldruck hergestellt wurden. Unter atmosphärischen Bedingungen kam es beim Mischungsvorgang proportional zum VIV-Anteil zu Ausgasungen von Ethylen und Propylen, die in den olefinen Copolymeren des eingesetzten VIV aber gerade die Mischbarkeit mit dem Grundöl verbessern helfen sollen. Die gebildete Gasphase führte zur Abkühlung des Flüssigkeitsgemisches, was eine Viskositätserhöhung und Verschlechterung der Mischungsbedingungen nach sich zog. Die Löslichkeitstemperatur *ϑ_{L}* stieg mit anwachsendem VIV-Anteil in der Mischung stark an. Bei Mischungen mit 8 wt% VIV-Anteil lag die Löslichkeitstemperatur *ϑ_{L}* bei 145 °C, bei Mischungen mit einem VIV-Anteil oberhalb von 20 wt% lag die Löslichkeitstemperatur *ϑ_{L}* bei 185 °C (Figur 1, Verlauf mit Kreisen und Strichpunktlinienzug).

Eine Anordnung (Figur 2) mit einer erfindungsgemäßen Verflüssigungskammer 1 zur Einmischung von Viskositätsindex-Verbesserern in geeignete Grundöle verhindert diese Nebenwirkungen. Eine weitere Ausführungsform wird in Figur 3 gezeigt.

Die scherungsarme, ohne Beteiligung von Sauerstoff und Feuchtigkeit funktionierende Mischungsanlage besteht aus einem Hauptkreislauf I und einem Nebenkreislauf II zur separaten Konditionierung der Mischungspartner.

Die Anordnung besteht aus einem Kessel 7, welcher unter atmosphärischen Bedingungen geöffnet werden kann und zunächst mit dem Grundöl befüllt wird. In der Haupt-Leitung 14 sind für den Umlauf des Grundöls eine Pumpe 10, beispielsweise eine scherungsarme Drehkolbenpumpe, und eine Heizung 9, beispielweise ein Einschraubheizkörper, angeordnet. In der Haupt-Leitung 14 befinden sich im regelmäßigen Abstand zueinander statische Mischer 11, die den Mischungsvorgang unterstützen. Über die Haupt-Leitung 14 wird der Hauptkreislauf I vom Kessel 7 über die Pumpe 10 wieder zum Kessel 7 geführt. Die Haupt-Leitung 14 endet im Kessel 7 in einem Tauchstutzen 12 mit frei drehbarem Endstück zur Unterstützung der Verteilung des einströmenden Fluids in den Kessel 7. Das drehbar gelagerte Endstück des Tauchstutzens 12 wird über den Einstrom in den Kessel 7 in Drehung versetzt und realisiert eine spiralförmige Vermischung des aus der Hauptleitung einströmenden Gemisches mit der Flüssigkeit im Kessel 7. Über eine Stich-Leitung 16 erfolgt eine Einmischung eines gelösten Konzentrats m₁, mindestens 70 wt% Viskositätsindex-Verbesserer und höchstens 30 wt% Grundöl, aus dem Nebenkreislauf II in das Grundöl, welches die Haupt-Leitung 14 des Hauptkreislaufes I durchströmt. Eine Verflüssigungskammer 1, welche der Verflüssigung von VIV-Ballen dient, ist an ihrem unteren Ende über die Stich-Leitung 16, in welcher eine Venturidüse 6 angeordnet ist, und über ein Absperr- und Dosierventil 5 mit der Haupt-Leitung 14 verbunden. Eine Neben-Leitung 15 zweigt unterhalb der Verflüssigungskammer 1 von der Stich-Leitung 16 ab und führt über eine weitere Pumpe 4, welche in diesem Ausführungsbeispiel ebenso eine Drehkolbenpumpe ist, zurück in die Verflüssigungskammer 1 oberhalb eines Schmelzrostes 3, welcher in der Verflüssigungskammer 1 angeordnet ist. Die Neben-Leitung 15 bildet zusammen mit der Stich-Leitung 16 den Nebenkreislauf II (mit einer Strichlinie umrandet). Die Pfeile an Haupt-Leitung 14, Neben-Leitung 15 und Stich-Leitung 16, horizontal bzw. vertikal, geben die Flussrichtung der Fluide in Hauptkreislauf I und Nebenkreislauf II an. Sämtliche Leitungsabschnitte und der Kessel 7 sind wärmeisoliert.

Die Verflüssigung von VIV-Ballen in der Verflüssigungskammer 1 erfolgt durch Beheizung auf einem Schmelzrost 3. Der Schmelzrost 3 hat eine Rostauflage mit einem Dreiecksquerschnitt und dient einer inhomogenen Temperaturfelderzeugung, wodurch das Konzentrat m₁ auf eine mittlere Temperatur *T*ₘ₁ während der Konditionierungsphase erwärmt wird. Entsprechend des zu erzeugenden Konzentrats m₁ in der Konditionierungsphase wird der Schmelzrost 3, mit den aufgelegten VIV-Ballen, ständig mit dem eingebrachten Grundöl überspült. Die Pumpe 4 sorgt für einen Umlauf der flüssigen Bestandteile bei der Verflüssigung des Konzentrats m₁ im Nebenkreislauf II.

Für eine Schutzgasspülung und Schutzgasbefüllung sind folgende Anlagenteile entsprechend angeordnet. Eine Vakuumpumpe 21 bildet zusammen mit einer Absaugleitung 22, einem Dreiwegehahn 23 und einer Verbindung zur Verflüssigungskammer 1 eine erste Absaugvorrichtung 2a der Verflüssigungskammer 1. Die zweite Absaugvorrichtung 2b des Kessels 7 wird durch die Vakuumpumpe 21, eine Absaugleitung 24, einen Dreiwegehahn 25 und durch eine Verbindung zum Kessel 7 definiert. Die erste Schutzgaszufuhr 8a der Verflüssigungskammer 1 erfolgt über einen Schutzgasdruckbehälter 81, eine Schutzgasleitung 821 und eine Schutzgasleitung 823, ein Dosierventil 822, den Dreiwegehahn 23 und die Verbindung zur Verflüssigungskammer 1. Die zweite Schutzgaszufuhr 8b des Kessels 7 erfolgt über den Schutzgasdruckbehälter 81, eine Schutzgasleitung 831 und eine Schutzgasleitung 833, ein Dosierventil 832, den Dreiwegehahn 25 und die Verbindung zum Kessel 7. Die Pfeile, horizontal bzw. vertikal, geben die Flussrichtung des Schutzgases im Absaug- und Befüllungsmodus an.

Die Verflüssigungskammer 1 ist somit über die Absaugvorrichtung 2a und die Schutzgaszufuhr 8a und der Kessel 7 über die Absaugvorrichtung 2b und Schutzgaszufuhr 8b mit dem Schutzgasdruckbehälter 81 verbunden. Die Absaugvorrichtungen 2a, 2b und die Schutzgaszuführungen 8a, 8b dienen neben der Schutzgasspülung und der Schutzgasbefüllung des Gasraums der Verflüssigungskammer 1 bzw. des Kessels 7 auch der Einstellung eines geeigneten, definierten Überdrucks, wobei der Überdruck in der Verflüssigungskammer 1 mit *p*ₘ₁ bezeichnet wird und der Überdruck im Kessel 7 mit *p*₂*.*

Mit den Absaugvorrichtungen 2a, 2b und den Schutzgaszuführungen 8a, 8b erfolgt die Drucksteuerung der Mischanlage, welche die Absenkung der Löslichkeitstemperatur für Konzentrat m₁ und Zielmischung m₂ bewirkt. Thermisch induzierte Alterungsprozesse werden ausgeschlossen und gleichzeitig 50 % bis 60 % thermische Energie gegenüber atmosphärisch betriebenen Mischanlagen eingespart.

Das Absperr- und Dosierventil 5 des Nebenkreislaufs II bleibt bei Befüllung und während der Konditionierungsphase geschlossen und wird erst beim Mischprozess zwischen dem Konzentrat m₁ und dem Grundöl in der Weise geöffnet, dass der Teilstrom des Konzentrats m₁ aus dem Nebenkreislauf II zum Hauptstrom des Grundöls aus dem Hauptkreislauf I höchstens stöchiometrisch, entsprechend der Zielmischung m₂, eingestellt wird.

In der Stich-Leitung 16 ist nahe der Verbindungsstelle zur Haupt-Leitung 14 eine Veturidüse 6 angeordnet. Mit der Veturidüse 6 wird zur Einmischung des Konzentrats m₁ aus dem Nebenkreislauf II in das Grundöl, welches den Hauptkreislauf I durchströmt, an der Stelle des Zusammentreffens der Stich-Leitung 16 mit der Haupt-Leitung 14 der Teilstrom des Nebenkreislaufs II in den Teilstrom des Hauptkreislaufs I hineingesaugt.

In der Haupt-Leitung 14 zwischen der Pumpe 10 und der Verbindungsstelle zur Stich-Leitung 16 ist ein Einschraubheizkörper 9 zur Erwärmung des Grundöls auf eine mittlere Temperatur *T*₂ von 60 °C bis 90 °C während der Konditionierungsphase angeordnet.

In der Stich-Leitung 16, zwischen der Verflüssigungskammer 1 und dem Abzweig zur Neben-Leitung 15 befindet sich ein Schauglas und in der Verflüssigungskammer 1 selbst ist ebenfalls ein Schauglas angeordnet. Beide Schaugläser dienen der Kontrolle der Schlierenfreiheit des Konzentrats m₁ und der Kontrolle des Stofftransports aus der Verflüssigungskammer 1.

Figur 3 zeigt die erfindungsgemäße Vorrichtung zur Einmischung von Viskositätsindex-Verbesserern in geeignete Grundöle in einer weiteren Ausführungsform. Gegenüber Figur 2 ist der Tauchstutzen 12 durch eine Mischdüse 13 ersetzt. Die aus der Haupt-Leitung 14 über die Mischdüse 13 in den Kessel 7 einströmende Flüssigkeit saugt gleichzeitig über seitliche Öffnungen der Mischdüse 13, nach dem Ejektor-Prinzip, Flüssigkeit aus dem Kessel 7 in die Mischdüse 13 ein und vermischt beide Flüssigkeitsströme in der Mischdüse 13 zu einem Flüssigkeitsfreistrahl, der aus der Mischdüse 13 unterhalb des Flüssigkeitsspiegels im Kessel 7 austritt.

### Konditionierung des Konzentrats m₁ im Nebenkreislauf II:

Die vom Hauptkreislauf I abgesperrte Verflüssigungskammer 1 wird entsprechend der Zusammensetzung des angestrebten Konzentrats m1 aus mindestens 70 wt% Viskositätsindex-Verbesserer und höchstens 30 wt% Grundöl mit einer geeigneten Masse an Grundöl und einer geeigneten Anzahl von 25 kg-Ballen des Viskositätsindex-Verbesserers (makromolekulare Copolymere) unter atmosphärischen Bedingungen und Labortemperatur bestückt und verschlossen. Zunächst wird im Gasraum der Verflüssigungskammer 1 über die Absaugvorrichtung 2a ein Grobvakuum erzeugt. Dann wird der Gasraum der Verflüssigungskammer 1 über die Schutzgaszufuhr 8a mit Schutzgas aufgefüllt. Dieser Vorgang einer Schutzgasspülung wird mehrfach wiederholt. Im Anschluss erfolgt die Befüllung des Gasraums der Verflüssigungskammer 1 mit Schutzgas, bis zu einem definierten Überdruck *p*ₘ₁. Der Überdruck *p*ₘ₁ in der Verflüssigungskammer 1 kann zwischen 100 mbar und 50 bar betragen. Für das Ausführungsbeispiel beträgt der Überdruck *p*ₘ₁ bevorzugt weniger als 24 bar, wobei er im konkreten Fall kleiner als 10 bar beträgt. Die über den beheizten Schmelzrost 3 abgelegten VIV-Ballen werden durch den ständigen Umlauf des eingebrachten Grundöls über die Pumpe 4 im Nebenkreislauf II überspült. Während der Konditionierungsphase lösen sich mehr und mehr verflüssigte Bestandteile aus den VIV-Ballen, bis der Ansatz als Konzentrat m₁ bei einer Temperatur *T*ₘ₁ oberhalb der Löslichkeitstemperatur (beispielsweise ca. 100 °C bzw. 337 K bei 9 bar Überdruck) vorliegt. Zur visuellen Kontrolle des Transports eines schlierenfreien Konzentrats m₁ aus der Verflüssigungskammer 1 sind die eingebauten Schaugläser aus Borosilikatglas vorgesehen.

### Konditionierung des Grundöls im Hauptkreislauf I:

Zur gleichen Zeit wird eine, entsprechend der Zielmischung m₂ bei Raumtemperatur geeignete Masse Grundöl in den Kessel 7 gefüllt. Über dem darüber befindlichen Gasraum im Kessel 7 wird ebenfalls mehrfach im Wechsel mittels der Absaugvorrichtung 2b ein Grobvakuum erzeugt und danach über die Schutzgaszufuhr 8b mit Schutzgas aufgefüllt. Im Anschluss an die Schutzgasspülung wird der Gasraum des Kessels 7 mit Schutzgas bis auf einen Überdruck *p*₂ von *p₂<p*_{*m*1} aufgefüllt. Schließlich wird das Grundöl durch die Pumpe 10 über den Hauptkreislauf I gefördert und mittels einer Heizung 9 temperaturgeregelt auf die Temperatur *T*₂ (von ca. 90 °C bzw. 363 K) erwärmt. Das Grundöl aus dem Kessel 7 passiert die in regelmäßigen Abständen in der Haupt-Leitung 14 des Hauptkreislaufs I eingebrachten statischen Mischer 11 und gelangt schließlich über den Tauchstutzen 12 zurück in den Kessel 7.

Während in der Verflüssigungskammer 1 des Nebenkreislaufs II das Schutzgas mit einem Überdruck *p*ₘ₁ verwendet wird, erfolgt im Kessel 7 des Hauptkreislaufs II die Applizierung des Schutzgases mit einem geringeren Überdruck *p*₂. Die statische Druckdifferenz *p*ₘ₁-*p*₂ verteilt sich im Wesentlichen als fluidmechanischer Energieverlust über die im Hauptkreislauf I in regelmäßigen Abständen angebrachten statischen Mischer 11. Die in der Haupt-Leitung 14 angebrachten statischen Mischer 11 sorgen für eine scherungsarme Durchmischung des Fluidstroms durch Erzeugung von Drall und Querkomponenten im Geschwindigkeitsfeld. Scherungsinduzierte Alterungsprozesse werden vermieden.

### Einmischung des Konzentrats in den Hauptstrom des Grundöls:

Sind beide Mischungspartner (Konzentrat m₁ in der Verflüssigungskammer 1 des Nebenkreislaufs II und Grundöl im Kessel 7 des Hauptkreislaufs I) konditioniert, erfolgt der Mischungsprozess. Das Absperr- und Dosierventil 5 der Verflüssigungskammer 1 wird geöffnet, sodass der Teilstrom des Konzentrats in geeigneter Weise mit dem Hauptstrom des Grundöls über die Venturidüse 6 zusammengeführt wird. Dabei sind der Druck *p*ₘ₁ in der Verflüssigungskammer 1, der Druck *p*₂ (*p*ₘ₁*>p*₂) im Kessel 7 sowie der Förderdruck *p*_{P} der Pumpe 10 im Hauptkreislauf I, vor dem Zusammenfließen der Teilströme, so gewählt, dass zum einen der Ausstrom des Konzentrats m₁ aus der Verflüssigungskammer 1 gewährleistet ist, und zum anderen die Druckdifferenz *p*ₘ₁-*p*₂ über den Druckabfall des Gesamtstroms bei einer Mischungstemperatur *T*ₘ über die statischen Mischer 11 realisiert wird. Zur lokalen Absenkung des statischen Druckes des Teilstroms aus der Verflüssigungskammer 1 und um einen Ansaugeffekt in den Hauptstrom zu erzeugen, befindet sich aus dem Nebenkreislauf II kommend und in den Hauptkreislauf I hineinragend die Venturidüse 6 mit abgeschrägtem Düsenende in der Hauptstromrichtung.

Um die Masseströme *Ṁ*₂, *Ṁ*ₘ₁, *Ṁ*ₘ aus Haupt- und Nebenstrom zu quantifizieren, sind die Volumenströme *V̇*₂, *V̇*ₘ vor und nach dem Zusammenfließen zu messen. Mit Hilfe der vorher bestimmten temperaturabhängigen Dichten und spezifischen Wärmekapazitäten der Mischungspartner *ρ*₂(*T₂*)*, ρ*ₘ₁(*T*ₘ₁), *c*_{*p*,2}(*T₂*)*, c*_{*p,*m1}(*T*ₘ₁) sind neben den Masseströmen (*Ṁ*ₘ₁ = ρ(*T*ₘ)ₘ *V̇*ₘ - *ρ*(*T₂*)₂ *V̇*₂) ebenso die Enthalpieströme ${\dot{H}}_{2} = {ρ}_{2} \left({T}_{2}\right) {\dot{V}}_{2} {c}_{p , 2} \left({T}_{2}\right) {T}_{2} , {\dot{H}}_{m 1} = {ρ}_{m 1} \left({T}_{m 1}\right) {\dot{V}}_{m 1} {c}_{p , m 1} \left({T}_{m 1}\right) {T}_{m 1}$ bestimmbar. Hierbei werden etwaige Wärmeströme zwischen Rohrleitung und Flüssigkeiten nach der Konditionierungsphase ebenso vernachlässigt wie Verlustterme durch Abstrahlung. Anhand der Enthalpiestrombilanz vor und nach dem Mischungsvorgang lässt sich die Mischungstemperatur abschätzen: ${\dot{H}}_{m 1} + {\dot{H}}_{2} = {\dot{H}}_{m}$
nach Konditionierung und während des Mischungsvorgangs sei *p*ₘ₁ ≈ *p*_{P} und mithin gilt *V̇*ₘ₁ + *V̇*₂ = *V̇*ₘ ;
daraus folgt für die Mischungstemperatur *T*ₘ, welche oberhalb der Löslichkeitstemperatur des VIV liegen muss: ${T}_{m} ≅ \frac{{ρ}_{m 1} \left({T}_{m 1}\right) {\dot{V}}_{m 1} {c}_{p , m 1} \left({T}_{m 1}\right)}{{ρ}_{m} \left({T}_{m}\right) {\dot{V}}_{m} {c}_{p , m} \left({T}_{m}\right)} {T}_{m 1} + \frac{{ρ}_{2} \left({T}_{2}\right) {\dot{V}}_{2} {c}_{p , 2} \left({T}_{2}\right)}{{ρ}_{m} \left({T}_{m}\right) {\dot{V}}_{m} {c}_{p , m} \left({T}_{m}\right)} {T}_{2}$

### Rückführung des Systems auf Normaldruck und Entgasung der Zielmischung m₂:

Am Ende des Mischungsvorganges liegt die Zielmischung m₂ im Kessel 7 (respektive Haupt-Leitung 14) unter dem Überdruck *p₂* mit *p*₂=*p*ₘ₂≈0,5*p*ₘ₁ und der Mischungstemperatur *T*ₘ mit *T*ₘ=*T*ₘ₂ vor. Es erfolgt die vorsichtige Rückführung des Systems auf Normaldruck, jedoch ohne Sauerstoffzuführung. Aufgrund der deutlich geringeren Viskosität der Zielmischung m₂ bei der Mischungstemperatur *T*ₘ gegenüber dem Konzentrat gelingt die Entgasung des zusätzlich gelösten Schutzgases innerhalb kürzester Zeit. Um etwaige überschüssige, nicht mehr an die olefinen Copolymere des eingemischten Viskositätsindex-Verbesserers gebundene Ethylen- oder Propylenmolekülbestandteile ebenfalls auszudampfen, ist optional ein Grobvakuum applizierbar (z.B. *p₂≈-*0,5 bar). Hierzu kann die Absaugvorrichtung 2b eingesetzt werden.

Druckreaktorversuche, in denen dieselben Mischungspartner wie bei den atmosphärischen Löslichkeitsversuchen im gleichen Mischungsverhältnis, aber unter Schutzgas bei Überdruck zusammengeführt und in Lösung gebracht wurden, ergaben dagegen auch noch bei 70 wt% VIV-Anteil eine Löslichkeitstemperatur *ϑ_{L}* von nur ca. 100 °C (Figur 1, Sterne und Diamant) Diese Druckreaktorversuche zeigen somit ein Energieeinsparpotential von mindestens 50 %, verglichen mit herkömmlichen Mischanlagen mit Rührwerken und Schreddern.

Im erfindungsgemäßen Verfahren erfolgen die Mischungsvorgänge bei einer Temperatur (ca. 100 °C), bei welcher eine weitere Verarbeitung der Gemische sich sofort anschließen kann, ohne überschüssige Wärmeenergie abführen zu müssen.

In Figur 4 ist ein vertikales Schnittbild der erfindungsgemäßen Verflüssigungskammer 1 dargestellt. Der Schnitt befindet sich an der Schnittlinie B (dargestellt in Figur 5). Die Verflüssigungskammer 1 ist bevorzugt in einer Anordnung zur Einmischung von Viskositätsindex-Verbesserern in Grundöle, wie sie in den Figuren 2 und 3 beispielhaft erläutert ist, angeordnet. Die Verflüssigungskammer 1 weist gemäß verschiedenen Ausführungsbeispielen mindestens eine Flüssigkeitsmischdüse 1-1 und einen Führungskorb 1-2 auf. Die mindestens eine Flüssigkeitsmischdüse 1-1 ist dafür ausgebildet, eine koaxiale Strömung in der Verflüssigungskammer 1 zu erzeugen. Bevorzugt ist die zumindest eine Flüssigkeitsmischdüsen 1-1 auch dafür ausgebildet viskose Flüssigkeiten, wie beispielsweise Grundöl, in die Verflüssigungskammer 1 einzuspritzen. In der hier abgebildeten Ausführungsform weist die erfindungsgemäße Verflüssigungskammer 1 vier Flüssigkeitsmischdüsen 1-1 auf. Der Führungskorb 1-2 ist dafür ausgebildet, mittels Elementen zur Strömungsleitung 1-3, welche am Führungskorb 1-2 angeordnet sind, die koaxiale Strömung in eine nach innen zur Verflüssigungskammer 1 gerichtete turbulente Strömung umzuwandeln. Bevorzugt sind die Elemente zur Strömungsleitung 1-3 Strömungsleitbleche, wie auch in Figur 4 abgebildet. Ferner weist die Verflüssigungskammer 1 Heizelemente 3 auf, womit der Inhalt der Verflüssigungskammer 1, insbesondere das Grundöl und die Viskositätsindex-Verbesserer, erwärmt wird. Weiterhin sind an der Verflüssigungskammer 1 bevorzugt Aus- und Einlässe angeordnet. Wie in Figur 4 abgebildet ist kann ein Auslass beispielsweise ein Zugang zur Absaugleitung sein, um, wie oben bereits beschrieben, im Gasraum der Verflüssigungskammer 1 über die Absaugvorrichtung 2a ein Grobvakuum zu erzeugen. Ein Einlass kann beispielsweise ein Zugang zur ersten Schutzgaszufuhr 8a. Der Gasraum der Verflüssigungskammer 1wird nach der Erzeugung des Grobvakuums über die Schutzgaszufuhr 8a mit Schutzgas aufgefüllt. Die Befüllung des Gasraums der Verflüssigungskammer 1 mit Schutzgas erfolgt bevorzugt bis zu einem definierten Überdruck _{*p*m1}. Der Überdruck _{*p*m1} in der Verflüssigungskammer 1 kann zwischen 100 mbar und 50 bar betragen. Weitere Druckbereiche sind denkbar. Ein weiterer Einlass bzw. Auslass kann ein Einlass eines Nebenkreislaufs II bzw. ein Auslass zum Nebenkreislauf II sein. Die über einem Heizelement 3 abgelegten VIV-Ballen werden durch den ständigen Umlauf des eingebrachten Grundöls über die Pumpe 4 im Nebenkreislauf II überspült. Ein Heizelement kann beispielsweise ein beheizter Schmelzrost 3 sein. Während der Konditionierungsphase lösen sich mehr und mehr verflüssigte Bestandteile aus den VIV-Ballen, bis der Ansatz als Konzentrat ₘ₁ bei einer Temperatur _{*T*m1} oberhalb der Löslichkeitstemperatur (beispielsweise ca. 100 °C bzw. 337 K bei 9 bar Überdruck) vorliegt. Zur visuellen Kontrolle des Transports eines schlierenfreien Konzentrats ₘ₁ aus der Verflüssigungskammer 1 sind eingebaute Schaugläser aus Borosilikatglas vorgesehen.

Die Verwendung von Flüssigkeitsmischdüsen 1-1 und dem Führungskorb 1-2 mit Elementen zur Strömungsleitung 1-3 bewirkt, neben dem Einbringen von Wärme unter Schutzgas bei Überdruck und einem strömungstechnischen Umlauf der flüssigen Bestandteile in einem Nebenkreislauf II, eine verbesserte permanente Umspülung der VIV und führt somit zu einer Verkürzung der Aufschmelzzeiten der VIV.

In Figur 5 ist ein horizontales Schnittbild einer Ausführungsform der erfindungsgemäßen Verflüssigungskammer 1 dargestellt, wobei ein Blick in die Verflüssigungskammer 1 von oben dargestellt wird. Der Aufbau, der sich aus der Beschreibung von Figur 4 wiederholt, umfasst die gleichen Bezugsnummern.

In der Verflüssigungskammer 1 befinden sich Heizelemente 3, welche wie in Figur 5 dargestellt in Form von beheizbaren Rohren ausgebildet sein können. Diese können Bestandteil eines Schmelzrostes 3 sein. Andere Ausführungsformen von Heizelementen 3 sind denkbar. Mit den Heizelementen 3 werden die VIV durch Wärme verflüssigt, während die VIV mit dem Grundöl umspült werden. Das Grundöl wird bevorzugt mittels der Flüssigkeitsmischdüsen 1-1 eingebracht. Dabei sind die Flüssigkeitsmischdüsen 1-1 derart gelagert, dass diese eine coaxiale Bewegung des Grundöls und/oder der bereits verflüssigten VIV bewirken. Im Ausführungsbeispiel der Figur 5 sind vier Flüssigkeitsmischdüsen 1-1 gleichmäßig über den Umfang der Verflüssigungskammer 1 auf gleicher Höhe in einem Winkel von 90° angeordnet. Eine andere Anordnung der Flüssigkeitsmischdüsen 1-1 ist jedoch denkbar.

Die coaxiale Strömung, welche gemäß verschiedenen Ausführungsbeispielen mittels der Flüssigkeitsmischdüsen 1-1 erreicht wird, wird mittels eines Führungskorbes 1-2, welcher Elemente zur Strömungsleitung 1-3 aufweist, in eine coaxial turbulente Strömung umgewandelt. Die coaxial turbulente Strömung wird zudem nach innen, in die Mitte der Verflüssigungskammer 1, geleitet. Erfindungsgemäß erfolgt dies durch eine geschickte Anordnung der Elemente zur Strömungsleitung 1-3. Diese sind derart am Führungskorb 1-2 angeordnet, dass die Flüssigkeit gegen die Elemente zur Strömungsleitung 1-3 gegen prallt und derart abgelenkt wird, dass die Flüssigkeit nach innen gelenkt wird. Hierfür weist der Führungskorb 1-2 Öffnungen auf, so dass die Flüssigkeit, insbesondere das Grundöl und/oder bereits verflüssigte VIV durch den Führungskorb 1-2 hindurch ins Innere der Verflüssigungskammer geleitet wird.

### Bezugszeichen

- I: Hauptkreislauf
- II: Nebenkreislauf

- 1: Verflüssigungskammer
1-1 Flüssigkeitsmischdüsen
1-2 Führungskorb
1-3 Elemente zur Strömungsleitung
1-5 Einlass Nebenkreislauf
- 2a: erste Absaugvorrichtung
21 Vakuumpumpe
22 Absaugleitung
23 Dreiwegehahn
- 2b: zweite Absaugvorrichtung
24 Absaugleitung
25 Dreiwegehahn
- 3: Heizelemente / Schmelzrost
- 4: Pumpe in der Neben-Leitung 15
- 5: Dosierventil
- 6: Venturidüse
- 7: Kessel
- 8a: erste Schutzgaszufuhr
81 Schutzgasdruckbehälter
821 Schutzgasleitung
822 Dosierventil
823 Schutzgasleitung
- 8b: zweite Schutzgaszufuhr
831 Schutzgasleitung
832 Dosierventil
833 Schutzgasleitung
- 9: Heizung
- 10: Pumpe in der Haupt-Leitung 14
- 11: Mischer
- 12: Tauchstutzen
- 13: Mischdüse
- 14: Haupt-Leitung
- 15: Neben-Leitung
- 16: Stich-Leitung

- *ϑ_{L}*: Löslichkeitstemperatur einer Mischung aus einem Ansatz von *x* wt% eines Viskositätsindex-Verbesserer-Anteils und von (100 wt%-*x*wt%) eines Grundöls bei variierendem VIV-Anteil unter atmosphärische Bedingungen im Wärmeschrank
- m₁: Konzentrat aus mindestens 70 wt% Viskositätsindex-Verbesserer und höchstens 30 wt% Grundöl
- m₂: Zielmischung
- *T*ₘ₁: mittlere Temperatur des Konzentrats m₁ während der Konditionierungsphase
- *T*ₘ₂: Mischungstemperatur der Zielmischung m₂ im Kessel 7
- *T*ₘ: Mischungstemperatur des Gesamtstroms
- *T*₂: mittlere Temperatur des Grundöls
- *p*ₘ₁: Überdruck in der Verflüssigungskammer 1
- *p*ₘ: Überdruck an der Messstelle der Mischungstemperatur *T*ₘ des Gesamtstroms
- *p*₂: Überdruck im Kessel 7
- *p*_{P}: Förderdruck der Pumpe 10
- *Ṁ*₂: Massestrom aus dem Kessel 7, im Hauptstrom, zwischen Kessel und Abzweig zur Stich-Leitung 16
- *Ṁ*ₘ: Gesamtmassestrom nach dem Zusammenfließen der Teilströme aus Kessel 7 und Verflüssigungskammer 1
- *Ṁ*ₘ₁: Massestrom aus der Verflüssigungskammer 1, über die Stich-Leitung 16 in den Hauptstrom, mit *Ṁ*ₘ₁ = *Ṁ*ₘ - *Ṁ*₂
- *V̇*₂: Volumenstrom aus dem Kessel 7, im Hauptstrom, zwischen Kessel und Abzweig zur Stich-Leitung 16
- *V̇*ₘ: Gesamtvolumenstrom nach dem Zusammenfließen der Teilströme aus Kessel 7 und Verflüssigungskammer 1
- *V̇*ₘ₁: Volumenstrom aus der Verflüssigungskammer 1, über die Stich-Leitung 16 in den Hauptstrom, mit *V̇*ₘ₁ = *V̇*ₘ - *V̇*₂
- *Ḣ*₂: Enthalpiestrom aus dem Kessel 7, im Hauptstrom, zwischen Kessel und Abzweig zur Stich-Leitung 16
- *Ḣ*ₘ₁: Enthalpiestrom aus der Verflüssigungskammer 1, über die Stich-Leitung 16 in den Hauptstrom

- B: Schnittlinie

## Patentansprüche

1. Verflüssigungskammer in einer Anordnung zur Einmischung von Viskositätsindex-Verbesserern in Grundöle, Verflüssigungskammer (1) aufweisend
Anschlüsse zur Einbringung von Grundöl und/oder zur Einbringung eines Konzentrats aus Grundöl und Viskositätsindex-Verbesserern (m1) und Anschlüsse zur Abgabe eines Konzentrats aus Grundöl und Viskositätsindex-Verbesserern (m1) und/oder einer Zielmischung (m2),
mindestens eine Flüssigkeitsmischdüse (1-1) und einen Führungskorb (1-2), wobei die mindestens eine Flüssigkeitsmischdüse (1-1) dafür ausgebildet ist, eine koaxiale Strömung in der Verflüssigungskammer (1) zu erzeugen und wobei der Führungskorb (1-1) dafür ausgebildet ist mittels zumindest einem Element zur Strömungsleitung (1-3), welches am Führungskorb (1-1) angeordnet ist, die koaxiale Strömung in eine nach innen zur Verflüssigungskammer (1) gerichtete turbulente Strömung umzuwandeln.

2. Verflüssigungskammer nach Anspruch 1, ferner aufweisend Anschlüsse zu einer Absaugvorrichtung (2a) und/oder zu einer Schutzgaszufuhr (8a).

3. Verflüssigungskammer nach Anspruch 1, ferner aufweisend Heizelemente (3) zur Erwärmung der Viskositätsindex-Verbesserer.

4. Verflüssigungskammer nach Anspruch 1, **dadurch gekennzeichnet, dass** das zumindest eine Element zur Strömungsleitung (1-3) ein Strömungsleitblech ist.

5. Verflüssigungskammer nach Anspruch 1, **dadurch gekennzeichnet, dass** das zumindest eine Element zur Strömungsleitung (1-3) zumindest eine Öffnung im Führungskorb (1-2) ist.

6. Anordnung zur Einmischung von Viskositätsindex-Verbesserern in Grundöle, Anordnung aufweisend
einen Hauptkreislauf (I) aufweisend einen Kessel (7) zur Aufnahme eines Grundöls, wobei der Hauptkreislauf (II) dafür ausgebildet ist, das Grundöl zu konditionieren,
und einen Nebenkreislauf (II) aufweisend eine Verflüssigungskammer (1) nach Anspruch 1, wobei der Nebenkreislauf (II) dafür ausgebildet ist, Viskositätsindex-Verbesserer zu verflüssigen und eine Zielmischung aus Grundöl und Viskositätsindex-Verbesserern (m2) zu konditionieren,
wobei Hautkreislauf (I) und Nebenkreislauf (II) derart miteinander verbunden sind, dass das Zielgemisch (m2) in den Hauptkreislauf (I) zurückgeführt wird.

7. Anordnung nach Anspruch 6, ferner aufweisend
eine erste Schutzgaszufuhr (8a) im Nebenkreislauf (II), welche mit der Verflüssigungskammer (1) verbunden ist und eine zweite Schutzgaszufuhr (8b) im Hauptkreislauf (II), welche mit dem Kessel (7) verbunden ist.

8. Anordnung nach Anspruch 6, ferner aufweisend
eine erste Absaugvorrichtung (2a) im Nebenkreislauf (II), welche mit der Verflüssigungskammer (1) verbunden ist und eine zweite Absaugvorrichtung (2b) im Hauptkreislauf (II), welche mit dem Kessel (7) verbunden ist.

9. Verfahren zur Einmischung von Viskositätsindex-Verbesserern (VIV) in Grundöle in einer Anordnung zur Einmischung von Viskositätsindex-Verbesserern in Grundöle mit den Verfahrensschritten:
a) Befüllen eines Kessels (7) mit Grundöl und mehrfaches Schutzgasspülen eines Gasraums des Kessels (7) durch abwechselndes Erzeugen eines Grobvakuums mittels einer Absaugvorrichtung (2b) und Auffüllen des Gasraums mit Schutzgas mittels einer Schutzgaszufuhr (8b);
b) Befüllen einer von einem Hauptkreislauf (I) abgesperrten Verflüssigungskammer (1) nach Anspruch 1 mit einer definierten Masse eines Viskositätsindex-Verbesserers und einer definierten Masse an Grundöl entsprechend der Zusammensetzung eines angestrebten Konzentrats (m₁) unter atmosphärischen Bedingungen und Labortemperatur;
c) mehrfaches Schutzgasspülen aus einem Gasraum der Verflüssigungskammer (1) durch abwechselndes Erzeugen eines Grobvakuums mittels einer Absaugvorrichtung (2a) und Auffüllen des Gasraums mit Schutzgas mittels einer Schutzgaszufuhr (8a);
d) anschließendes Befüllen des Gasraums der Verflüssigungskammer (1) mit Schutzgas bis zu einem definierten Überdruck (*p*ₘ₁);
e) Verflüssigen des Viskositätsindex-Verbesserers in der Verflüssigungskammer (1) und gleichzeitiges Überspülen mit dem in die Verflüssigungskammer (1) eingebrachten Grundöl in einem ständigen Umlauf des Grundöls über einem Nebenkreislauf (II) bei einer Temperatur (*T*ₘ₁) oberhalb einer Löslichkeitstemperatur bis das angestrebte Konzentrat (m₁) erreicht ist;
f) Einmischung des Konzentrats (m₁) in das Grundöl aus dem Kessel (7) über den Hauptkreislauf (I) bis eine Zielmischung (m₂) erreicht ist,
g) Rückführung der Anordnung auf Normaldruck ohne Sauerstoffzufuhr und Entgasung der Zielmischung (m₂) im Kessel (7) durch Applizierung eines geeigneten Grobvakuums,
**dadurch gekennzeichnet, dass**
in der Verflüssigungskammer (1) mittels mindestens einer Flüssigkeitsmischdüse (1-1) und mittels eines Führungskorbes (1-2) mit mindestens einem Element zur Strömungsleitung (1-3) eine koaxial turbulente Strömung erzeugt wird.

10. Verfahren nach Anspruch 9, **dadurch gekennzeichnet, dass**
als Element zur Strömungsleitung (1-3) ein Strömungsleitblech zur Anwendung komm.

11. Verfahren nach Anspruch 9, **dadurch gekennzeichnet, dass**
als Element zur Strömungsleitung (1-3) Öffnungen im Führungskorb (1-2) zur Anwendung kommen.
